# FASCICULE DE BREVET EUROPEEN

(11) **EP 1 836 109 B1**
(45) Date de publication et mention de la délivrance du brevet: **23.10.2013**
(21) Numéro de dépôt: 06700994.4
(22) Date de dépôt: 11.01.2006
(51) Int. Cl.: B65D 85/76

(54) **DISPOSITIF D'OUVERTURE D'UN EMBALLAGE**
VORRICHTUNG ZUM ÖFFNEN EINER PACKUNG
DEVICE FOR OPENING A PACKAGE

(30) Priorité: 14.01.2005 FR 0500385
(43) Date de publication de la demande: 26.09.2007
(73) Titulaire: Fromageries Bel, 75008 Paris (FR)
(72) Inventeur: BLATTER, René, 1291 Commugny (CH)
(74) Mandataire: Domenego, Bertrand
(86) Numéro de dépôt international: PCT/IB2006/000036
(87) Numéro de publication internationale: WO 2006/075229

(56) Documents cités:
- EP-A- 0 057 644
- EP-A- 0 803 439
- WO-A-2004/052753
- FR-A- 2 012 286
- FR-A- 2 854 388

## Description

L'invention concerne un dispositif d'ouverture facile d'un emballage, un emballage l'intégrant et un procédé de fabrication d'un tel dispositif et emballage. Elle est particulièrement adaptée au domaine de l'emballage de conditionnement d'un produit alimentaire pâteux, comme du fromage.

Une première solution de l'art antérieur concerne un emballage en aluminium tel que divulgué par la figure 5 du brevet FR2012286. Le dispositif d'ouverture repose sur un fil collé sur la bande en aluminium utilisée pour former l'emballage. Un tronçon de ce fil dépasse légèrement de l'emballage et peut être saisi et tiré afin de déchirer et ouvrir l'emballage. Un premier inconvénient de cette solution est qu'elle est peu conviviale car le fil à saisir est de petite taille. Un second inconvénient vient du fait qu'elle est combinée à un emballage en aluminium, matériau dont l'obtention et le recyclage nécessitent une grande dépense d'énergie.

Une autre solution est décrite dans le document EP0057644, qui divulgue un emballage obtenu par la réunion de deux feuilles aluminium dont une partie définit une languette de traction de taille relativement importante. Cette languette est obtenue par un pliage à 45 degrés de deux parties d'une partie rectangulaire sur laquelle sont fixées des bandes de déchirement, ce qui a pour effet d'éloigner ces bandes de déchirement du coin de préhension de la languette et diminue l'efficacité du dispositif d'ouverture puisque ce coin peut se déchirer avant d'exercer une traction sur les bandes de déchirement. De plus, cette solution nécessite un pliage d'une bande d'aluminium, ce qui augmente la quantité d'aluminium nécessaire et complique le procédé de fabrication. Cette solution, utilisant l'aluminium, a toujours le second inconvénient de la solution précédente.

Une troisième solution est décrite dans le brevet EP0803439, qui divulgue la réalisation d'un emballage en plastique. On obtient un dispositif d'ouverture de l'emballage en collant une bande de déchirement, semblable à celles des solutions précédentes, sur un feuillet plastique rectangulaire utilisé pour fabriquer l'emballage. Une extrémité de cette bande dépasse du feuillet et forme une languette d'ouverture sur l'emballage fini. Un premier inconvénient de cette solution qu'elle est peu conviviale car la languette à saisir est de petite taille. Un second inconvénient de cette solution est que le procédé de fabrication de l'emballage associé est complexe car nécessite la réunion d'au moins trois feuillets plastiques.

Enfin, une quatrième solution de l'art antérieur est décrite dans la demande de brevet W02004/052753, qui divulgue un emballage en matériau plastique obtenu par le pliage d'un feuillet principal sur lequel est disposé un couvercle, un rebord supérieur du feuillet principal étant plié, rabattu et thermoscellé sur ce couvercle. Une saillie triangulaire est prévue sur le feuillet principal pour former une languette d'ouverture. Un premier inconvénient de cette solution provient du fait que cette languette risque d'être thermoscellée sur le couvercle et difficile à saisir. Un second inconvénient de cette solution est qu'elle nécessite une quantité de matière supplémentaire importante pour former cette languette, car outre la matière nécessaire à la languette, la forme globale du feuillet utilisé augmente grandement les chutes obtenues lors de son découpage.

Un objet général de la présente invention consiste à proposer un dispositif d'ouverture pour emballage et un procédé de fabrication d'un tel dispositif et l'emballage associé qui présentent les avantages de l'art antérieur sans en avoir les inconvénients.

Plus précisément, un premier objet de l'invention consiste à proposer un dispositif d'ouverture facile convivial, dont la saisie est facile.

Un second objet de l'invention consiste à proposer un dispositif combiné avec un emballage dans un matériau de type plastique, plus écologique que l'aluminium.

Un troisième objet de l'invention consiste à proposer un dispositif permettant un procédé de fabrication de l'emballage économique et écologique, formant peu ou pas de chute par exemple.

L'invention concerne ainsi un dispositif pour l'ouverture facile d'un emballage selon la revendication 1.
Les revendications dépendantes 2 à 6 concernent des caractéristiques facultatives du dispositif.
L'invention a également trait à un emballage selon la revendication 7.
L'invention concerne également un procédé de fabrication d'un dispositif d'ouverture selon la revendication 8.
Les revendications dépendantes 9 et 10 concernent des caractéristiques facultatives du procédé.
L'invention concerne également un procédé de fabrication d'un emballage selon la revendication 11 et sa variante de la revendication 12.
La figure 1 représente une vue d'un film dans une étape au début de la fabrication de l'emballage ;
la figure 2 représente une vue d'un feuillet utilisé pour former un emballage provenant du film précédent ;
la figure 3 représente une vue de l'emballage presque terminé ;
la figure 4 représente une vue de l'emballage terminé.

Le mode d'exécution décrit ci-après concerne une application dans le domaine de l'emballage alimentaire.

Le procédé de fabrication de l'emballage repose sur un film 1 en matériau plastique, par exemple en polypropylène, duquel sont découpés plusieurs feuillets 2, dont le pourtour est représenté en gras sur la figure 1, permettant de former chacun un emballage individuel. Ce film 1 comprend la face supérieure visible de la figure 1 enduite d'un matériau thermosoudable. Comme illustré sur la figure 1, une première étape consiste à coller deux minces bandes de déchirement ou d'ouverture résistantes 3, sur chaque feuillet 2, qui ont pour fonction de faciliter l'ouverture de l'emballage. Ces bandes d'ouverture 3 sont parallèles sur presque toute la longueur du feuillet 2 et convergent au niveau de la pointe d'une partie finale en saillie 5 de forme sensiblement triangulaire, qui formera une première couche de la languette d'ouverture du futur emballage. Des lignes de prédécoupe 7 sont aussi prévues sur ces parties en saillie 5 de chaque feuillet 2 et ont pour fonction d'initier le déchirement de l'emballage suite à la traction du coin de préhension de la partie 5. Les bandes de déchirement 3 guident la suite de cette ouverture. Le contour 6 de la partie triangulaire 5 est tel, grâce à sa symétrie par rapport à son point central, qu'il permet une répartition en quinconce des différents feuillets 2 sur le film 1. L'extrémité des feuillets 2, opposée à la partie triangulaire 5 est sensiblement rectangulaire, outre des angles tronqués, qui définissent des chutes 4 de matériau de forme triangulaire lors du découpage des feuillets 2.

Une étape suivante de fabrication de l'emballage consiste à découper chacun des feuillets 2. Comme illustré sur la figure 2, chaque feuillet 2 se compose d'une partie centrale A qui formera la base de l'emballage, de parties latérales B qui formeront les rebords latéraux, dont une partie B' comprend l'extrémité triangulaire 5 en saillie. Les parties latérales B sont reliées entre elles par des parties d'angle C qui seront pliées selon leur ligne 8. Les deux bandes de déchirement 3 s'étendent depuis la partie en saillie 5 de la partie latérale B' jusqu'à la partie latérale B opposée, en longeant respectivement deux côtés opposés de la partie centrale A, au niveau de la ligne de pliage de la partie centrale A et des deux autres parties latérales B ne comprenant pas ces bandes de déchirement.

Suite à la découpe du film 1, chaque chute triangulaire 4 est retournée et collée à chaud sur la partie triangulaire 5. Pour cela, la géométrie des feuillets 2 est choisie de sorte que les parties triangulaires 4 et 5 ont des dimensions correspondantes. Le fait de retourner la partie 4 permet de mettre sa face enduite de matériau thermosoudable au contact de la partie triangulaire 5 : ainsi, les deux faces mises en contact sont enduites de ce matériau thermosoudable et un chauffage permet d'obtenir le collage des deux parties. La chute triangulaire 4 issue du film 1 forme ainsi une seconde couche de la languette d'ouverture du futur emballage. Les extrémités des bandes de déchirement 3 sont prises en sandwich entre les deux couches 4 et 5 de la languette d'ouverture. Le résultat de cette étape est un feuillet 2 dont la face supérieure est enduite d'un matériau thermosoudable à l'exception de la languette triangulaire de double épaisseur. Ce mode d'exécution de l'invention ne génère aucune chute de matériau.

Ce feuillet 2 est ensuite plié dans une forme intermédiaire illustrée sur la figure 3, par un procédé utilisant des chauffages pour permettre le pliage efficace et définitif, le chauffage permettant de modifier la mémoire du matériau plastique utilisé. L'emballage en formation ainsi obtenu peut être rempli d'une substance alimentaire par exemple. Un couvercle 9, de dimension correspondant à la base A, est alors disposé dans la zone supérieure de l'emballage. Ensuite, les parties latérales B au-dessus du couvercle 9 formant des rabats R sont rabattues sur le couvercle 7, afin d'obtenir l'emballage représenté en figure 4.

En dernière étape, un pressage à chaud est réalisé sur la surface supérieure de l'emballage pour obtenir le thermoscellage étanche des rabats R sur le couvercle 9. Dans cette dernière étape, la languette 4, dont la face en contact avec le couvercle 9 ne possède pas d'enduit, ne va pas réagir à la chaleur et ne sera pas collée mais simplement pliée en appui sur le couvercle 9.

L'emballage obtenu comprend donc une languette d'ouverture facile à saisir, car de taille importante et non collée, dont une traction manuelle, assistée des prédécoupes 7 et des bandes de déchirement 3 entraîne l'ouverture facile de l'emballage.

Le concept de l'invention n'est pas limité à la forme spécifique des feuillets 2 proposés dans le mode d'exécution décrit ci-dessus à titre d'exemple. Il pourrait être mis en oeuvre avec des feuillets de forme légèrement différente, ou pour fabriquer des emballages prismatiques, à base cylindrique, hexagonale... Dans tous les cas, l'homme du métier adaptera la forme du feuillet pour obtenir une languette de taille conviviale, dont la surface correspond au moins à celle du pouce et de l'index utilisés pour sa saisie, et dont la forme, pouvant différer de la forme sensiblement triangulaire du mode d'exécution décrit, permet une répartition sur le film qui génère pas ou peu de chute de matériau. Avantageusement, le feuillet aura aussi une forme telle qu'il définit une chute de matériau sur le film qui sera utilisée et collée sur la languette, comme décrit précédemment.

Les bandes de déchirement 3 et les prédécoupes 7 utilisées dans le mode d'exécution décrit à titre d'exemple sont optionnelles. Une solution plus économique et plus simple à fabriquer pourra reposer sur la languette seule.

La solution décrite permet bien d'atteindre les objets de l'invention car elle présente les avantages suivants :
- le dispositif d'ouverture facile repose sur une languette de taille telle qu'elle peut facilement être saisie manuellement,
- la languette d'ouverture présente une double épaisseur et donc une résistance suffisante pour ne pas se déchirer sous la force de traction,
- la languette d'ouverture n'est pas collée sur le reste de l'emballage, il n'y a donc pas de gêne pour la saisir,
- la languette d'ouverture est formée dans un emballage en matériau plastique,
- son procédé de fabrication est simple puisque basé sur un feuillet principal, sur lequel on effectue une simple opération de collage et des opérations de pliage,
- le procédé de fabrication génère pas ou peu de chute de matériau à partir du film 1.

## Revendications

1. Dispositif pour l'ouverture facile d'un emballage composé d'un feuillet ou de plusieurs feuillets (2) en matériau plastique, le dispositif comprenant une languette d'ouverture de surface correspondant au moins à celle d'un pouce pour faciliter sa saisie, la languette d'ouverture comprenant une première couche (5) d'épaisseur égale à celle du film plastique formant la majeure partie de l'emballage, **caractérisé en ce que** la languette d'ouverture comprend une seconde couche (4) de dimension sensiblement égale à la première couche (5), fixée à la première couche (5), et dont la face la plus proche de l'emballage ne comprend pas d'enduit ou de colle, le ou chaque feuillet (2) étant découpé dans un film (1), et la seconde couche (4) étant formée par une chute résultant de la découpe du feuillet ou des feuillets (2) dans le film (1).

2. Dispositif pour l'ouverture facile d'un emballage selon la revendication 1, dans lequel la première couche (5) de la languette d'ouverture appartient à un feuillet (2) composant l'emballage.

3. Dispositif pour l'ouverture facile d'un emballage selon la revendication 1 ou 2, le dispositif comprenant au moins une bande de déchirement (3) dont une première extrémité est fixée vers l'extrémité de la languette d'ouverture et la seconde s'étend sur un feuillet (2) de l'emballage.

4. Dispositif pour l'ouverture facile d'un emballage selon la revendication 3, dans lequel la bande de déchirement (3) est fixée entre les deux couches (4, 5) de la languette d'ouverture.

5. Dispositif pour l'ouverture facile d'un emballage selon l'une des revendications précédentes, le dispositif comprenant des prédécoupes (7) au niveau de la languette d'ouverture pour faciliter l'ouverture.

6. Dispositif pour l'ouverture facile d'un emballage selon l'une des revendications précédentes, dans lequel la languette d'ouverture a une forme sensiblement triangulaire.

7. Emballage **caractérisé en ce qu'**il comprend un dispositif facile d'ouverture selon l'une des revendications 1 à 6.

8. Procédé de fabrication d'un dispositif d'ouverture facile d'un emballage, comprenant les étapes suivantes :
• découpe d'un feuillet (2) dans un film plastique (1) dont une face est enduite d'un matériau thermosoudable, le feuillet formant une première couche (5) comprenant une surface en saillie ;
• découpe d'une chute sur le film plastique (1) utilisé pour la découpe du feuillet (2), la chute formant une seconde couche (4) ayant des dimensions sensiblement égales à la surface en saillie,
• retournement de la seconde couche (4),
• mise en contact et collage de la face enduite de matériau thermosoudable de la seconde couche (4) avec la face enduite du matériau thermosoudable de la surface en saillie, la face non collée de la seconde couche (4) n'étant pas enduite de matériau thermosoudable ou de colle.

9. Procédé de fabrication d'un dispositif d'ouverture facile d'un emballage selon la revendication 8, comprenant une étape consistant en un collage sur la première couche (5) d'au moins une bande de déchirement (3) s'étendant depuis une extrémité de la partie en saillie sur une longueur importante de la première couche (5).

10. Procédé de fabrication d'un dispositif d'ouverture facile d'un emballage selon la revendication 8 à 9, le procédé comprenant une étape de réalisation de prédécoupes (7) au niveau de la partie en saillie de la première couche (5).

11. Procédé de fabrication d'un emballage comprenant un dispositif d'ouverture facile fabriqué selon l'une des revendications 8 à 10 et comprenant l'étape suivante :
- pliage à chaud de la languette d'ouverture composée des deux couches (4, 5) contre la surface de l'emballage.

12. Procédé de fabrication d'un emballage selon la revendication 11, comprenant une étape de pressage à chaud sur la languette d'ouverture pour obtenir le thermoscellage étanche de l'emballage et le pliage de la languette.

## Patentansprüche

1. Vorrichtung zur leichten Öffnung einer Verpackung, welche von einem Blatt oder mehreren Blättern (2) aus Kunststoffmaterial gebildet ist, wobei die Vorrichtung aufweist eine Öffnungszunge mit einer Fläche, die wenigstens jener eines Daumens entspricht, zum Erleichten ihres Ergreifens, wobei die Öffnungszunge eine erste Schicht (5) mit einer Dicke, die gleich jener des Kunststofffilms ist, aufweist, welcher den größten Teil der Verpackung bildet, **dadurch gekennzeichnet, dass** die Öffnungszunge eine zweite Schicht (4) aufweist, die eine zu der ersten Schicht (5) im Wesentlichen gleiche Abmessung hat, die an der ersten Schicht (5) befestigt ist und deren der Verpackung am nächsten gelegene Seite keine Beschichtung oder Klebstoff aufweist, wobei das oder jedes Blatt (2) aus einem Film (1) ausgeschnitten ist, wobei die zweite Schicht (4) von einem Abfall gebildet ist, der von der Ausschneidung des Blatts oder der Blätter (2) aus dem Film (1) resultiert.

2. Vorrichtung zur leichten Öffnung einer Verpackung gemäß Anspruch 1, wobei die erste Schicht (5) der Öffnungszunge zu einem ersten Blatt (2) zugehört, welches die Verpackung bildet.

3. Vorrichtung zur leichten Öffnung einer Verpackung gemäß Anspruch 1 oder 2, wobei die Vorrichtung wenigstens ein Reißband (3) aufweist, von dem ein erstes Ende gegen das Ende der Öffnungszunge befestigt ist und dessen zweites sich an einem Blatt (2) der Verpackung erstreckt.

4. Vorrichtung zur leichten Öffnung einer Verpackung gemäß Anspruch 3, wobei das Reißband (3) zwischen den beiden Schichten (4, 5) der Öffnungszunge befestigt ist.

5. Vorrichtung zur leichten Öffnung einer Verpackung gemäß einem der vorhergehenden Ansprüche, wobei die Vorrichtung Vorausschnitte (7) auf Höhe der Öffnungszunge aufweist zum Erleichtern der Öffnung.

6. Vorrichtung zur leichten Öffnung einer Verpackung gemäß einem der vorhergehenden Ansprüche, wobei die Öffnungszunge eine im Wesentlichen dreieckige Form hat.

7. Verpackung, **dadurch gekennzeichnet, dass** sie eine Leichte-Öffnung-Vorrichtung gemäß einem der Ansprüche 1 bis 6 aufweist.

8. Verfahren zur Herstellung einer Vorrichtung zur leichten Öffnung einer Verpackung, aufweisend die nachfolgenden Schritte:
- Ausschneiden eines Blatts (2) aus einem Kunststofffilm (1), von dem eine Seite mit einem thermoschweißbaren Material beschichtet ist, wobei das Blatt eine erste Schicht (5) bildet, welche eine vorstehende Fläche aufweist,
- Ausschneiden eines Abfalls an dem Kunststofffilm (1), der verwendet wird für die Ausschneidung des Blatts (2), wobei der Abfall eine zweite Schicht (4) bildet, die Abmessungen hat, die im Wesentlichen zu der vorstehenden Fläche gleich sind,
- Wiederheranziehen der zweiten Schicht (4),
- in Kontakt Bringen und Verkleben der beschichteten Seite des thermoschweißbaren Materials der zweiten Schicht (4) mit der beschichteten Seite des thermoschweißbaren Materials der vorstehenden Fläche, wobei die nicht klebende Seite der zweiten Schicht (4) nicht mit thermoschweißbarem Material oder Kleber beschichtet ist.

9. Verfahren zur Herstellung einer Vorrichtung zur leichten Öffnung einer Verpackung gemäß Anspruch 8, aufweisend einen Schritt bestehend aus einer Klebung wenigstens eines Reißbands (3) auf die erste Schicht (5), das sich von einem Ende des vorstehenden Teils aus erstreckt über eine weitgehende Länge der ersten Schicht (5).

10. Verfahren zur Herstellung einer Vorrichtung zur leichten Öffnung einer Verpackung gemäß dem Anspruch 8 bis 9, wobei das Verfahren einen Schritt der Realisierung von Vorausschnitten (7) auf Höhe des vorstehenden Teils der ersten Schicht (5) aufweist.

11. Verfahren zur Herstellung einer Verpackung, welche eine Vorrichtung zur leichten Öffnung aufweist, die gemäß einem der Ansprüche 8 bis 10 hergestellt ist, und aufweisend den folgenden Schritt:
- Wärmefalten der Öffnungszunge, die aus den zwei Schichten (4, 5) zusammengesetzt ist, gegen die Fläche der Verpackung.

12. Verfahren zur Herstellung einer Verpackung gemäß Anspruch 11, aufweisend einen Schritt des Wärmepressens auf die Öffnungszunge zum Erzielen der dichten Thermoversiegelung der Verpackung und der Zungenfaltung.

## Claims

1. Device for the easy opening of a package composed of a sheet or a plurality of sheets (2) made of plastic, the device comprising an opening tab with a surface area corresponding to at least that of a thumb to facilitate gripping, the opening tab comprising a first layer (5) of thickness equal to that of the plastic film forming the major part of the package, **characterised in that** the opening tab comprises a second layer (4) of dimension substantially equal to the first layer (5), fixed to the first layer (5), and the nearest side to the package of which does not comprise coating or adhesive, the or each sheet (2) being cut out in a film (1), and the second layer (4) being formed by an offcut resulting from the cutout of the sheet or sheets (2) in the film (1).

2. Device for the easy opening of a package according to claim 1, in which the first layer (5) of the opening tab belongs to a sheet (2) composing the package.

3. Device for the easy opening of a package according to claim 1 or 2, the device comprising at least one tear-off strip (3), a first end of which is fixed towards the end of the opening tab and the second extends on a sheet (2) of the package.

4. Device for the easy opening of a package according to claim 3, in which the tear-off strip (3) is fixed between the two layers (4, 5) of the opening tab.

5. Device for the easy opening of a package according to one of the preceding claims, the device comprising precuts (7) in the opening tab to facilitate opening.

6. Device for the easy opening of a package according to one of the preceding claims, in which the opening tab has a substantially triangular shape.

7. Package **characterised in that** it comprises a device for easy opening according to one of claims 1 to 6.

8. Method for the production of a device for the easy opening of a package, comprising the following steps:
• cutting of a sheet (2) in a plastic film (1), one side of which is coated with a heat-sealable material, the sheet forming a first layer (5) comprising a projecting surface area;
• cutting of an offcut on the plastic film (1) used for cutting the sheet (2), the offcut forming a second layer (4) having dimensions substantially equal to the projecting surface area;
• turning back of the second layer (4);
• bringing into contact and bonding of the side coated with heat-sealable material of the second layer (4) with the side coated with heat-sealable material of the projecting surface area, the non-bonded side of the second layer (4) not being coated with heat-sealable material or adhesive.

9. Process for the production of a device for the easy opening of a package according to claim 8, comprising a step consisting of bonding on the first layer (5) at least one tear-off strip (3) extending from one end of the projecting part on a substantial length of the first layer (5).

10. Process for the production of a device for the easy opening of a package according to claim 8 to 9, the process comprising a step for producing precuts (7) in the projecting part of the first layer (5).

11. Process for the production of a package comprising a device for easy opening produced according to one of claims 8 to 10 and comprising the following step:
- thermofolding of the opening tab composed of two layers (4, 5) against the surface of the package.

12. Process for the production of a package according to claim 11, comprising a heat pressing step on the opening tab to obtain leakproof heat sealing of the package and folding of the tab.
